# EUROPÄISCHE PATENTSCHRIFT

(11) **EP 2 716 826 B1**
(45) Veröffentlichungstag und Bekanntmachung des Hinweises auf die Patenterteilung: **30.08.2017**
(21) Anmeldenummer: 12187514.0
(22) Anmeldetag: 05.10.2012
(51) Int. Cl.: E03F 3/04

(54) **Ablaufrinne aus mehreren, zusammensteckbaren Teilen**
Stackable multi-part gutter
Rainure en plusieurs parties à emboîter

(43) Veröffentlichungstag der Anmeldung: 09.04.2014
(73) Patentinhaber: Hauraton GmbH & Co. KG, 76437 Rastatt (DE)
(72) Erfinder: Radimersky, Karl, 76473 Iffezheim (DE)
(74) Vertreter: Geitz Truckenmüller Lucht Christ

(56) Entgegenhaltungen:
- WO-A1-2010/047720
- DE-A1- 19 856 689
- DE-A1-102005 008 819
- DE-A1-102010 044 447
- US-A1- 2005 025 572

## Beschreibung

Die Erfindung betrifft eine mehrteilige Steckrinne mit einem zumindest im Wesentlichen U-förmigen Wannenteil, das eine Sohle umfasst, die beidseits von zwei Sohlenwandflanschen begrenzt ist, die einen im Wesentlichen rechten Winkel mit der Sohle einschließen, wobei die Sohlenwandflansche an ihrem oberseitigen Wandabschluss jeweils mit in Richtung der im Einbauzustand angrenzenden Seitenwandteile vorspringenden Verbindungselementen derart versehen sind, dass die vom Sohlenteil separaten Seitenwandteile, die mit entsprechenden Aufnahmevorrichtungen versehen sind, derart mit den vorspringenden Verbindungselementen der Sohlenwandflansche in Eingriff bringbar sind, dass die Seitenwandteile beidseits der Sohle auf die Sohlenwandflansche zur Ausbildung einer zumindest im Wesentlichen U-förmigen Entwässerungsrinne aufsteckbar sind.

Eine solche Entwässerungsrinne ist aus der DE 197 45 480 A1 vorbekannt. Die vorbekannte Entwässerungsrinne besteht aus einem Rinnenkörper und Verlängerungsteilen, die beidseits derart auf die nach oben gerichteten Schenkel des Rinnenkörpers aufgesteckt werden können, dass die Schenkel des Rinnenkörpers höhen- bzw. winkelverstellbar ausgebildet sind, sodass die Entwässerungsrinne unterschiedlichen Tiefen- und Geländeneigungen angepasst werden kann.

Auch aus der europäischen Patentschrift EP 1 849 924 B1 ist ein Retentionsrinnenmodul zur Konstruktion einer Retentionsrinne für eine unterirdische Speicherung von Oberflächenwasser bekannt, wobei dieses Modul aus mehreren Schalenteilen zusammensetzbar ist.

Aus der WO 2010/047720 A1 ist eine modular herstellbare Entwässerungsrinne vorbekannt, umfassend ein zumindest annähernd U-förmiges Wannenteil, das eine Sohle umfasst, die beidseits von zwei Sohlenwandflanschen begrenzt ist, die jeweils oberseitig eine Zarge, etwa zur Aufnahme einer Abdeckung der Entwässerungsrinne, besitzen. Alternativ kann aber auf die beiden Zargenelemente auch jeweils ein Schienenelement derart aufgesetzt werden, dass die Schienenelemente jeweils ein Zargenelement formschlüssig übergreifen. Dabei übergreift ein bzw. mehrere Hakenelement/e beim Aufsatz des Schienenelementes das Zargenelement inwändig, sodass eine erste Festlegung der aufgesetzten Schiene quer zur Längserstreckung der vorbekannten Entwässerungsrinne erreicht wird. In einem zweiten Schritt wird dann die aufgesetzte Schiene in Längsrichtung der vorbekannten Entwässerungsrinne verschoben, bis zusätzliche Schnappelemente, die hakenförmig ausgebildet sind, in entsprechende korrespondierende Ausnehmungen des angrenzenden Zargenelements eingreifen. Hierdurch wird sowohl eine Auszugsicherung des aufgesetzten Schienenelementes in vertikaler Richtung als auch eine Sicherung der aufgesetzten Schienenelemente gegen eine mögliche Längsverschiebung relativ zur Entwässerungsrinne verwirklicht. Auch aus der DE 10 2005 008 819 A1 ist ein Bodenkanalelement, das in Modulbauweise herstellbar ist, vorbekannt, wobei dieses Bodenkanalelement aus einem Fertigteil besteht, umfassend einen U-förmigen Querschnitt, also eine Sohlenwanne mit beidseits angeordneten Seitenflanschen, die oberseitig von mindestens einer abnehmbaren Zarge abgeschlossen sind, auf die eine Rinnenabdeckung aufsetzbar ist. Hierbei handelt es sich um ein Betonfertigteil. Durch die Anordnung eines Adapterbauteils zwischen dem Fertigteil und der Zarge soll es möglich sein, das Bodenkanalsystem mit vergleichsweise geringem Aufwand an geänderte Umgebungsbedingungen anzupassen. In allen Fällen wird die Abdeckung des Bodenkanalelements, die in die Zarge eingesetzt wird, mit dem Zargenelement, dem darunter angeordneten Adapterelement und den Seitenflanschen des Betonfertigteils verschraubt.

Aus der US 2005/025572 A1 ist ein weiteres modular aufgebautes Rinnensystem vorbekannt, bei dem ein Sohlenteil mit Seitenwandungen über eine Steckverbindung verbunden wird.

Aus der DE 10 2010 044 447 A1 ist ein Schlitzaufsatz für einen Rinnenkörper vorbekannt, wobei der Rinnenkörper oberseitig von einer Abdeckung abgeschlossen ist. Diese Abdeckung ist mit Führungsmitteln zur Befestigung eines schlitzförmigen Elementes zur Realisierung eines schlitzförmigen Wassereinlaufs versehen. Es handelt sich also um den modularen Aufbau einer Schlitzrinne.

Der Vorteil der mehrteiligen Steckrinne besteht darin, dass Seitenwandflansche unterschiedlicher Höhe auf das jeweilige Wannenteil aufgesteckt werden können. Ein weiterer Vorteil dieser Lösung besteht darin, dass die noch nicht zusammengesteckten Rinnen weniger raumgreifend transportiert und gelagert werden können, weil die Lagerung der Einzelteile, die zum Teil oder vollständig stapelbar sind, weniger Lager- und Transportvolumen in Anspruch nimmt, als bei einer vollständigen, zumeist U-förmigen Entwässerungsrinne.

Allerdings ist es problematisch, die Einzelteile der Entwässerungsrinnenabschnitte, die zum Teil eine Länge von einem Meter und mehr aufweisen, unter Ausbildung einer hinreichend stabilen und gegebenenfalls sogar abgedichteten Verbindung miteinander zu verbinden, da auf Grund der gro-ßen Abmessungen entsprechend große Bauteiltoleranzen zu berücksichtigen sind, sodass es einer raffinierten Verbindungstechnik bedarf, die einerseits eine sichere Verbindung herstellt, es aber andererseits auch noch erlaubt, die Bauteile mit geringem Werkzeug- und Montageaufwand miteinander zu verbinden.

Ausgehend von diesem Problem liegt der Erfindung die Aufgabe zu Grunde, eine verbesserte mehrteilige Steckrinne zu schaffen, bei der die Einzelteile der Steckrinne, also hier insbesondere die Seitenwandteile mit dem zentralen Wannenteil, unter Ausbildung einer möglichst geschlossenen Verbindung möglichst einfach zueinander gefügt werden können.

Die Lösung dieser Aufgabe gelingt gemäß Anspruch 1 dadurch, dass die Seitenwandteile jeweils mit dem Wannenteil mittels einer gestuften Fügetechnik verbunden werden, indem der eigentlichen Verbindung der Seitenwandteile mit dem Wannenteil zunächst die Verbindung wenigstens einer Fangführungen zeitlich vorgeschaltet ist, die zunächst für eine erste Festlegung des Seitenwandteils in Bezug zu dem Wannenteil bewirken und insbesondere deren Relativbeweglichkeit gegenüber dem Wannenteil eingrenzen, bevor dann die endgültige Verbindung mittels einer Schnappverbindung hergestellt wird. Dabei schränkt die erste Fangführung die Relativbeweglichkeit des Seitenwandteils in Bezug zum Wannenteil in Längsrichtung der Steckrinne ein, bevor dann die im Fügevorgang nachfolgende zweite Fangführung die Relativbeweglichkeit des Seitenwandteils in Bezug zum Wannenteil auch quer zur Längserstreckung des Wannenteils fixiert.

Vorteilhafte Ausgestaltungen der Erfindung können den abhängigen Ansprüchen 2 bis 15 entnommen werden.

In verbesserter Ausgestaltung sorgt eine im Fügevorgang zeitlich nachfolgende dritte Fangführung dafür, dass das zu verbindende Seitenwandteil nach dem Eingriff der dritten Fangführung auch in seiner Relativbeweglichkeit in vertikaler Richtung, also orthogonal zur Festlegungswirkung der ersten und zweiten Fangführung, im Sinne einer vorläufigen Sicherung des Seitenwandflanschs festgelegt ist.

In konkreter Ausgestaltung ist der Fügevorgang des Seitenwandteils auf dem Wannenteil dadurch realisiert, dass die in Richtung des angrenzenden Seitenwandteils vorspringenden Rastvorsprünge in unterschiedlicher Höhe ausgebildet sind, sodass im Fügevorgang der Eingriff der Fangführungen zeitlich nacheinander erfolgt.

In weiterer konkreter Ausgestaltung sind die in Richtung der anzuschließenden Seitenwandteile vorspringenden Verbindungselemente der Sohlenwandflansche und/oder der korrespondierenden Ausnehmungen der Seitenwandteile derart unterschiedlich ausgebildet, dass hierdurch eine jeweils unterschiedliche Festlegung der Seitenwandteile relativ zum angrenzenden Wannenteil, insbesondere hinsichtlich unterschiedlicher Relativbewegungsrichtungen, bewirkt wird.

In verbesserter Ausgestaltung ist neben den in Richtung der angrenzenden Seitenwandteile vorspringenden Rastvorsprüngen der Fangführungen ein weiterer Indexvorsprung, der mit einer korrespondierenden Indexaufnahme des Seitenwandteils verbindbar ist, auf den Sohlenwandflanschen angeordnet, der sicherstellt, dass die Seitenwandteile jeweils nur lagerichtig auf dem angrenzenden Wannenteil montiert werden können, weil nur in dieser Position der Indexvorsprung in die entsprechende Indexaufnahme des jeweils angrenzenden Seitenwandteils eingreift.

In weiter konkretisierter Ausgestaltung sind die Verbindungselemente der Fangführungen, also die auf dem Wannenteil angeordneten Rastvorsprünge, sowie die korrespondierenden Ausnehmungen der Seitenwandteile jeweils paarweise ausgebildet. Dabei sind die beschriebenen Fangführungspaare, also die erwähnten Rastvorsprünge auf dem Wannenteil und die korrespondierenden Aufnahmevorrichtungen des Seitenwandteils, einander symmetrisch zu einer gedachten Mittellinie quer zur Längserstreckung der Steckrinne angeordnet, wobei das in der Fügereihenfolge erste Fangführungspaar innenliegend symmetrisch zu der gedachten Mittellinie angeordnet ist und das zweite Fangführungspaar weiter außen liegend, wiederum jeweils einander symmetrisch zu der gedachten Mittellinie, angeordnet ist. Hierdurch ist sichergestellt, dass bei dem zuerst in Eingriff geratenden ersten Fangführungspaar die geringsten Toleranzen zu beachten sind, weil zwischen den das Fangführungspaar ausbildenden Rastvorsprüngen und korrelierenden Aufnahmeelementen der geringste Abstand besteht, wobei dann die Toleranzen in Abhängigkeit von dem zunehmenden Abstand zum zweiten Fangführungspaar zunehmen. Dies ist allerdings hinnehmbar, weil das zweite Fangführungspaar, wie bereits erwähnt, im Fügevorgang zeitlich nachfolgend in Eingriff geraten, sodass zu diesem Zeitpunkt bereits eine erste und lagerichtige Arretierung des Seitenwandteils relativ zu dem zentralen Wannenteil der Steckrinne erfolgt ist, sodass auf Grund dieser ersten Festlegung trotz der möglicherweise größeren Maßabweichungen ein sicherer Fügevorgang gewährleistet ist.

In weiterer Ausgestaltung wird die endgültige Verbindung der Seitenwandteile mit dem zentralen Wannenteil durch eine erst nach den Fangführungen in Eingriff geratende Schnappverbindung mittels zweier Schnappverbindungspaare sichergestellt. Dabei umfassen die Schnappverbindungspaare jeweils wiederum zwei in Richtung der jeweils angrenzenden Seitenwandteile vorspringende Schnappelemente mit einem Schnappbolzen, der über einen elastisch angeformten Schnappsteg mit dem Sohlenwandflansch verbunden ist, sowie zwei mit diesen Schnappelementen korrespondierende Schnappausnehmungen, die jeweils zwei mit dem Schnappbolzen korrespondierende Haltevorsprünge in den entsprechenden Schnappausnehmungen aufweisen, wobei in der endgültigen Verbindungslage die Schnappbolzen oberhalb der erwähnten Haltevorsprünge verrastbar sind.

Zusätzlich können die Schnappbolzen mit einer zentralen Durchgangsbohrung versehen sein, die jeweils mit einem in der endgültigen Verbindungslage auf der dem Haltevorsprung abgewandten Seite über eine Sollbruchstelle angeformten Schlagbolzen verschlossen sind, wobei dieser Schlagbolzen in der Verbindungslage zur Realisierung einer Auszugsicherung durch die Durchgangsbohrung hindurch in ein korrespondierendes Sackloch des Seitenwandteils einschlagbar ist, sodass anschließend die Schnappbolzen jeweils fest mit dem angrenzenden Seitenwandteil verbunden sind. Die Arretierung der Schnappelemente mittels der Schlagbolzen bewirkt eine Auszugsicherung für das aufgesteckte Seitenwandteil.

In weiterer Ausgestaltung ist das Seitenwandteil und/oder der in der Verbindungslage angrenzende Sohlenwandflansch mit einem über die gesamte Länge verlaufenden Dichtungsstreifen versehen, sodass in der endgültigen Verbindungslage von Seitenwandteil und Wannenteil die Verbindungsnut zwischen dem Seitenwandteil und dem angrenzenden Sohlenwandflansch flüssigkeitsdicht abgedichtet ist. Hierdurch wird eine Leckage im Verbindungsbereich zwischen dem Seitenwandteil und dem Wannenteil vermieden.

Zur endgültigen Ausbildung einer funktionsfähigen Entwässerungsrinne genügt es nicht, die Seitenwandteile beidseitig auf das Wannenteil in der beschriebenen Form aufzusetzen. Vielmehr muss üblicherweise auf die Seitenwandteile zusätzlich jeweils ein Zargenelement zur Ausbildung einer Zarge zur Aufnahme einer Rinnenabdeckung der fertigen Entwässerungsrinne aufgesetzt werden. Hierzu ist das Seitenwandteil mit zusätzlichen Verbindungselementen zur Aufnahme und Sicherung des aufzusetzenden Zargenelementes versehen. In konkreter Ausgestaltung wird das Zargenelement im Wege einer Kippmontage aufgesetzt und in der endgültigen Verbindungslage mittels einer Schnappverbindung gesichert.

Bei dem aufzusetzenden Zargenelement handelt es sich üblicherweise um ein etwa durch Umkantung herstellbares Blechprofil mit einem im Wesentlichen L-förmigem Querschnittprofil, das zur Aufnahme der bereits erwähnten Rinnenabdeckung dient. An diesen L-förmigen Aufnahmeabschnitt ist ein in der Einbaulage die Innenseite des jeweils angrenzenden Seitenwandteils übergreifendes Hakenelement angeformt.

Das Zargenelement kann in vorteilhafter Weise mittels einer einfachen Kippmontage montiert werden, wobei das Zargenelement zunächst in einer gegenüber der Einbaulage nach außen verschwenkten Stellung auf den oberen Seitenwandflansch des Seitenwandteils aufgesetzt wird, sodass in dieser Stellung die Hakenelemente die Innenkante des oberen Seitenwandflanschs übergreifen. Im Laufe der weiteren Montage wird dann das Zargenelement weiter nach innen geschwenkt, wobei währenddessen die Hakenelemente jeweils über an dem Seitenwandteil angeformte Gleitbahnen gleiten, bis es nach endgültiger Montage, also lagerichtiger Positionierung des Zargenelementes, in seine endgültige Rastposition eingreift.

Zusätzlich ist an das Zargenelement auf der in der Einbaulage dem Rinneninneren abgewandten Außenseite ein Überstand angeformt, der die Oberkante des jeweils angrenzenden Seitenwandteils übergreift. An diesen Überstand sind wiederum verschwenkbare Sicherungslaschen angeformt, die bei lagerichtiger Montage der Zarge in korrelierende außenseitige Aufnahmeabschnitte des jeweils angrenzenden Seitenwandteils einklappbar sind. Hierdurch ist eine Auszugsicherung des Zargenelementes derart realisiert, dass das Zargenelement insbesondere nach dem Einbau der Entwässerungsrinne, also nach dem Eingießen der Entwässerungsrinne in einen die Entwässerungsrinne umgebenden Einbaugrund, insbesondere Ortbeton, nicht mehr nach oben abgezogen werden kann, weil die eingeklappten Sicherungslaschen ein Abziehen des Zargenelementes von dem angrenzenden Seitenwandteil ausschließen.

Die jeweils lagerichtige Montage der Zargenelemente auf den Seitenwandteilen ist u. a. dadurch sichergestellt, dass die inwändigen Aufnahmetaschen der Seitenwandteile zur Aufnahme des Schnapphakens sicherstellen, dass die Schnapphaken nur bei lagerichtiger Montage in die Seitenwandteile eingeführt werden können und nur in dieser Lage in Eingriff bringbar sind. In dieser Stellung ist gleichzeitig sichergestellt, dass auch die erwähnten Sicherungslaschen zur Herstellung einer Abzugsicherung für das Zargenelement in die entsprechenden Aufnahmeabschnitte an der Außenseite des Seitenwandteils einklappbar sind.

In weiterer Ausgestaltung der Steckrinne können die einzelnen Entwässerungsabschnitte auch in Stoßrichtung sicher über eine Muffen-Feder-Verbindung miteinander verbunden werden, indem an der einen Stoßseite des Entwässerungsabschnitts des Wannenteils als Federelement eine gedachte Verlängerung der Sohlenkontur der Entwässerungsrinne angeformt ist, während auf der anderen Stoßseite eine dieses Federelement untergreifende Muffenelement angeformt ist. Diese Verbindungstechnik hat wiederum den Vorteil, dass die Wannenteile in beliebiger Länge ablängbar sind, weil bei diesem Vorgang an jeder Trennstelle automatisch immer eine entsprechende Verlängerung der Wannensohle übersteht, sodass im Ergebnis immer wieder ein Federelement erzeugt wird, an das immer das bereits erwähnte Muffenelement des nachfolgenden Entwässerungsabschnittes anschließbar ist.

In weiterer Ausgestaltung ist das vorstehend beschriebene Muffen-Feder-Prinzip auch im Stoßbereich der Seitenwandflansche verwirklicht, sodass diese analog abgelängt und in beliebiger Länge im Stoßbereich miteinander verbindbar sind.

Die Erfindung wird nachstehend anhand eines in den Zeichnungen dargestellten Ausführungsbeispiels näher erläutert, wobei das Ausführungsbeispiel nur eine mögliche Ausgestaltung der Erfindung darstellt.

Es zeigen:
- Figur 1: ein Wannenteil der Steckrinne in einer Ansicht von unten,
- Figur 2: das in Fig. 1 gezeigte Wannenteil in einer Seitenansicht,
- Figur 3: das in den Fig. 1 und 2 gezeigte Wannenteil in einer Ansicht von oben,
- Figur 4: das in den Fig. 1 bis 3 gezeigte Wannenteil in einer stirnseitigen Ansicht des Federendes,
- Figur 5: das in den Fig. 1 bis 4 gezeigte Wannenteil in einer Stirnansicht des Muffenendes,
- Figur 6: eine perspektivische Ansicht zweier stoßseitig miteinander verbundener Wannenteile,
- Figuren 7: bis 12 ein Seitenwandteil der Steckrinne in allen Ansichten,
- Figur 13: das in den Fig. 7 bis 12 gezeigte Seitenwandteil in einer perspektivischen Ansicht der dem Rinneninneren zugewandten Innenseite,
- Figur 14: das in den Fig. 7 bis 12 gezeigte Seitenwandteil in einer perspektivischen Ansicht der dem Rinneninneren abgewandten Außenseite,
- Figuren 15 bis 20: den Verbindungsvorgang zwischen dem Wannenteil und dem angrenzenden Seitenwandteil durch Ausbildung einer Schnappverbindung in sechs zeitlich nacheinander folgenden Stufen, jeweils in einer Querschnittansicht,
- Figuren 21 bis 26: den Verbindungsvorgang zwischen dem Wannenteil und dem angrenzenden Seitenwandteil durch Ausbildung einer Schnappverbindung in sechs zeitlich nacheinander folgenden Stufen, jeweils in einer Querschnittansicht, mit einer abgewandelten Ausbildung der Dichtung zwischen dem Wannenteil und dem angrenzenden Seitenwandteil,
- Figuren 27 bis 30: den Verbindungsvorgang zwischen einem Zargenelement und dem angrenzenden Seitenwandteil in vier zeitlich nacheinander folgenden Stufen, jeweils in einer Querschnittansicht,
- Figur 31: eine Detailansicht des oberen Seitenwandflanschs mit aufgesetztem Zargenelement unter Ausbildung einer Auszugsicherung,
- Figur 32: die in ihre Einzelteile zerlegte, zum Zwecke des Transports oder der Lagerung zu einem Abbund zusammengefasste Steckrinne, in einer perspektivischen Ansicht und
- Figur 33: die vollständig montierte Steckrinne in einer perspektivischen Gesamtansicht.

Die perspektivische Ansicht in Fig. 33 zeigt eine vollständig montierte Steckrinne 1, umfassend ein den Sohlenbereich der Rinne ausbildendes Wannenteil 2, auf das beidseitig Seitenwandteile 3, 3' in noch näher zu erläuternder Weise aufgesetzt sind. Auf den oberen Seitenwandflanschen 4, 4' sind beidseitig in noch näher zu erläuternder Weise Zargenelemente 5, 5' bündig aufgesetzt, die zur Aufnahme einer Rinnenabdeckung 6 dienen. Wie ebenfalls aus Fig. 33 ersichtlich, aber hier nicht weiter interessierend, sind die Seitenwandteile 3, 3' jeweils mit einer Außenverrippung 7 zur Erhöhung der Belastbarkeit der Rinne versehen. Außerdem verfügt das Wannenteil 2 über diverse Anschlussstutzen 10 zur Zu- und Ableitung von in der Steckrinne 1 geführten Flüssigkeiten.

Gemäß Fig. 32 ist die Steckrinne 1 derart mehrteilig aufgebaut, dass die Seitenwandteile 3, 3' auf das Wannenteil 2 zur Ausbildung einer zumindest annähernd U-förmigen Entwässerungsrinne aufsteckbar sind. In der nicht montierten Form können die Seitenwandteile 3, 3' einfach in das Wannenteil 2 eingelegt werden und zum Zwecke des Transports oder der Lagerung zu einem Abbund 11 zusammengefasst werden, der sowohl platzsparend gelagert als auch transportiert werden kann.

Gemäß der Darstellung in Fig. 1 bis 3 besteht das Wannenteil 2 im Wesentlichen aus einer Sohle 12, die beidseitig von zwei Sohlenwandflanschen 13, 13' derart eingefasst ist, dass bereits das Wannenteil 2 eine im Wesentlichen U-förmige Ausbildung gemäß Fig. 4 bis 6 besitzt.

Gemäß den Ansichten in Fig. 2 und 3 sind die Sohlenwandflansche 13, 13' jeweils mit in Richtung der zu montierenden Seitenwandteile 3, 3' vorspringenden Rastvorsprüngen 17, 18, 20 versehen, bei denen es sich um jeweils paarweise ausgebildete Steckerelemente von insgesamt drei unterschiedlichen Fangführungen und zwei Schnappverbindungspaaren handelt. Wie ebenfalls aus Fig. 2 ersichtlich, sind sowohl die Rastvorsprungspaare 17, 18, 20 der Fangführungen als auch die Schnappelementpaare 16, 16' jeweils symmetrisch zu einer in Fig. 2 strichpunktiert eingetragenen gedachten Mittellinie 14 quer zur Längserstreckung des Wannenteils 2 angeordnet. Während also die Fangführungen und die Schnappverbindungen mittels jeweils paarweise ausgebildeter Verbindungselemente realisiert sind, weist der in Fig. 2 dargestellte Sohlenwandflansch 13' als einzigen Solitärvorsprung zusätzlich einen Indexvorsprung 15 auf, der lediglich dazu dient, sicherzustellen, dass die auf die Sohlenwandflansche 13, 13' aufzusetzenden Seitenwandteile 3, 3' ausschließlich lagerichtig aufgesetzt werden können, weil nur in dieser Position der als Kreuzvorsprung ausgebildete Indexvorsprung 15 in eine entsprechende kreuzartige Indexaufnahme 31 des jeweiligen Seitenwandteils 3, 3' eingreift.

Die letztlich die Verbindung herstellende Schnappverbindung ist durch zwei jeweils paarweise symmetrisch zur Mittellinie 14 angeordnete Schnappelemente 16, 16' gemäß Fig. 2 realisiert. Das die erste Fangführung ausbildende Fangführungspaar ist durch den am weitesten innen liegenden Rastvorsprung 17 repräsentiert, der ebenfalls paarweise ausgebildet ist. Das zweite Fangführungspaar, das also zeitlich nachfolgend als zweites in Eingriff während des Fügevorgangs der Seitenwandteils 3, 3' auf das Wannenteil 2 gerät, ist am weitesten außen liegend durch den ebenfalls paarweise ausgebildeten Rastvorsprung 18 repräsentiert. Die dritte Fangführung ist durch ihren wiederum weiter innen liegenden Rastvorsprung 20 in Fig. 2 dargestellt. Auch dieser Rastvorsprung 20 ist zur Ausbildung eines Fangführungspaars wie beschrieben paarweise ausgebildet.

Wie aus Fig. 2 gut ersichtlich, besitzen die Rastvorsprünge 17, 18, 20 eine unterschiedliche Höhe, wobei der am weitesten vorspringende Rastvorsprung 17 der ersten Fangführung als erstes in Eingriff gerät, der in einer geringeren Länge ausgebildete Rastvorsprung 18 der zweiten Fangführung als zweites in Eingriff gerät und schließlich der kürzeste Rastvorsprung 20 der dritten Fangführung auf Grund dieser kürzeren Ausbildung als drittes mit den entsprechenden Ausnehmungen 30 des aufzusetzenden Seitenwandteils 3, 3' in Eingriff gerät.

Wie ebenfalls aus Fig. 2 ersichtlich, ist das erste Fangführungspaar am weitesten innen liegend angeordnet, sodass die das Fangführungspaar repräsentierenden Rastvorsprünge 17 zueinander den geringsten Abstand aufweisen und somit den geringsten Toleranzabweichungen unterliegen, sodass für diesen ersten Fügevorgang zwischen dem aufzusetzenden Seitenwandteil 3, 3' und dem Wannenteil 2 die höchste Maßgenauigkeit besteht.

Wie insbesondere aus Fig. 3 ersichtlich, sind die Rastvorsprünge 17, 18, 20 der Fangführungen jeweils mit Hakenelementen versehen, die jeweils in unterschiedliche Richtungen weisen bzw. wirken. Dies deshalb, weil mit der ersten Fangführung die Relativbewegung des Seitenwandteils 3, 3' zum angrenzenden Seitenwandflansch 4, 4' in Längsrichtung verhindert wird, während mit der zweiten Fangführung die Relativbewegung quer zur Längsrichtung des angrenzenden Seitenwandflanschs 4, 4' verhindert wird. Mit der dritten Fangführung wird schließlich die Relativbeweglichkeit des aufzusetzenden Seitenwandteils 3, 3' zum Wannenteil 2 orthogonal zu den beiden vorher genannten Beweglichkeitsachsen verhindert. Dementsprechend sind auch die Hakenelemente der Rastvorsprünge 17, 18 und 20 ebenso wie die in Fig. 2 und 3 nicht dargestellten Ausnehmungen 27, 28, 30 der angrenzenden Seitenwandteile 3, 3' unterschiedlich ausgebildet.

Die unterschiedliche Ausbildung der Rastvorsprünge 17, 18, 20 ist insbesondere in der perspektivischen Darstellung gemäß Fig. 6 klar ersichtlich. In dieser Darstellung ist auch der kreuzartige Indexvorsprung 15 deutlich zu sehen.

Gemäß der Darstellung in Fig. 4 und 5, die die stirnseitigen Ansichten des Wannenteils 2 zeigen, können die Wannenteile 2 durch eine Muffen-Feder-Verbindung miteinander verbunden werden. Dabei stellt die verlängerte Rinnenkontur in der stirnseitigen Ansicht gemäß Fig. 4 das Federelement 21 dar, während auf der anderen stirnseitigen Ansicht gemäß Fig. 5 ein dieses Federelement 21 untergreifendes Muffenelement 22 gezeigt ist. Durch diese Ausgestaltung können die Wannenteile 2 etwa gemäß der perspektivischen Ansicht in Fig. 2 im Stoßbereich durch die beschriebene Muffen-Feder-Verbindung sicher miteinander verbunden werden, indem das Muffenelement 22 in der Verbindungslage das Federelement 21 untergreift. Bedarfsweise kann die Muffen-Feder-Verbindung unter Zwischenlage einer hier nicht dargstellten Dichtung flüssigkeitsdicht realisiert werden.

Fig. 7 bis 14 zeigen ein Seitenwandteil 3 in allen Ansichten. Fig. 7 zeigt die Außenansicht des Seitenwandteils 3, während Fig. 12 die bei lagerichtiger Montage der Innenseite der Steckrinne 1 zugewandte Seite des Seitenwandteils 3 zeigt. Fig. 8 zeigt die Unterseite des Seitenwandteils 3 mit den zur Verbindung mit dem Wannenteil 2 vorgesehenen Ausnehmungen. Fig. 10 und 11 zeigen die jeweils stirnseitigen Ansichten des Seitenwandteils 3, wobei Fig. 10 das Federende des Seitenwandteils 3 zeigt, während Fig. 11 das Muffenende des Seitenwandteils 3 zeigt. Auch hier wird ein in Richtung des jeweils in Stoßrichtung nachfolgenden Seitenwandelementes vorspringendes Seitenfederelement 23 von einem Seitenmuffenelement 24 übergriffen, sodass eine geschlossene Stoßverbindung zwischen den Seitenwandteilen 3, 3' ausgebildet ist.

Wie bereits erwähnt, ist das Seitenwandteil 3 außenseitig mit einer Außenverrippung 7 versehen. Der Vergleich der Figuren 8 und 9 macht deutlich, dass die Ober- und Unterseite des Seitenwandteils 3 identisch ausgebildet sind, sodass das Seitenwandteil 3 sowohl mit dem linken als auch mit dem rechten Sohlenwandflansch 13, 13' verbunden werden kann, allerdings jeweils so, dass die plane Innenseite 25 des Seitenwandteils 3 stets nach innen weist.

In Fig. 8 sind zunächst die mit den Schnappvorsprüngen 16, 16' korrelierenden Schnappausnehmungspaare 26, 26' erkennbar, die deutlich machen, dass die Schnappelemente 16, 16' das jeweils angrenzende Seitenwandteil 3, 3' außenseitig übergreifen. Auch wird in Fig. 8 deutlich, dass die Schnappausnehmungen 26, 26' jeweils paarweise ausgebildet sind.

Neben der Schnappverbindung sind an den Seitenwandflanschen 4, 4' weitere Ausnehmungen zur Aufnahme der Rastvorsprünge 17, 18, 20 der Fangführungen angeformt. Mit den Rastvorsprüngen 17 des ersten Fangführungspaars korrelieren die zu der gedachten Mittellinie 14 am nächsten liegenden, inneren Rastausnehmungen 27, mit den Rastvorsprüngen 18 der zweiten Fangführung die weiter außen liegenden Rastausnehmungen 28 des zweiten Fangführungspaares, während wiederum weiter innen liegend die Rastausnehmungen 30 der dritten Fangführung angeordnet sind.

Im Übrigen weist das Seitenwandteil 3 eine wiederum als Solitär, also nicht paarweise, ausgebildete Indexaufnahme 31 auf. Die Indexaufnahme 31 korrespondiert mit dem Indexvorsprung 15 und stellt, wie bereits erwähnt, die seiten- und lagerichtige Montage des Seitenwandteils 3 auf dem jeweils angrenzenden Sohlenwandflansch 13 sicher.

Fig. 13 und 14 zeigen das in Fig. 7 bis 12 dargestellte Seitenwandteil 3 noch einmal in einer perspektivischen Ansicht der Innenseite des Seitenwandteils 3 gemäß Fig. 13 sowie der Außenseite des Seitenwandteils 3 gemäß Fig. 14.

Die Ausbildung der Schnappverbindung zwischen dem Seitenwandteil 3, 3' und dem angrenzenden Sohlenwandflansch 13, 13' ist in Fig. 15 bis 20 jeweils in einer Querschnittansicht dargestellt, wobei Fig. 15 das Seitenwandteil 3 noch außer Eingriff mit dem Schnappelement 16 des angrenzenden Sohlenwandflanschs 13 zeigt, während über die einzelnen Schritte des Fügevorgangs, die in Fig. 16 bis 19 dargestellt sind, schließlich die Querschnittansicht in Fig. 20 die geschlossene Schnappverbindung zwischen dem Seitenwandteil 3 und dem angrenzenden Sohlenwandflansch 13 zeigt.

Gemäß Fig. 15 weist der Sohlenwandflansch 13 einen Schnappelement 16 auf. Der Schnappelement 16 besteht zumindest im Wesentlichen aus einem elastisch an den Sohlenwandflansch 13 angeformten Schnappsteg 39, der in einen Schnappbolzen 32 mündet. Der Schnappbolzen 32 ist seinerseits mit einer zentrischen Durchgangsbohrung 33 versehen, die einseitig mit einem über eine Sollbruchstelle 34 angeformten Schlagbolzen 35 verschlossen ist.

An das zu verbindende Seitenwandteil 3 ist, wie bereits erwähnt, eine Schnappausnehmung 26 angeformt, die auf der Au-ßenseite des Seitenwandteils 3 angeformt ist. In diesem Bereich ist eine mit dem Schnappbolzen 32 bestimmungsgemäß zusammenwirkende Gleitbahn 36 angeformt. Im Übrigen weist das Seitenwandteil 3 an seinem dem angrenzenden Sohlenwandflansch 13 zugewandten Seitenwandflansch 4 eine Dichtungsnut 37 auf, in die eine Dichtung 40 eingelegt ist, die nach abgeschlossenem Verbindungsvorgang mit einem in Richtung des angrenzenden Seitenwandteils 3 vorspringenden Dichtungskeil 41 zusammenwirkt, der über den angrenzenden Sohlenwandflansch 13 in Richtung des aufzusetzenden Seitenwandteils 3 vorspringt.

Sobald das Seitenwandteil 3 etwa im Zusammenhang mit dem fortschreitenden Eingriff der Fangführungen zunehmend mit dem Sohlenwandflansch 13 in Eingriff gerät, gleitet der Schnappbolzen 32 entlang der Gleitbahn 36, wobei während dieses Gleitvorgangs der elastische Schnappsteg 39 zunehmend ausgelenkt wird.

Gemäß Fig. 17 erreicht schließlich der Schnappbolzen 32 das Ende der Gleitbahn 36, wobei in diesem Zustand die Auslenkung des Schnappstegs 39 nahezu ihre maximale Amplitude erreicht hat. Im weiter fortschreitenden Fügevorgang erreicht der Schnappbolzen 32 am Ende der Gleitbahn 36 schließlich die erste Flanke eines an die Gleitbahn 36 anschließenden Haltevorsprungs 38, der im Bereich der Schnappausnehmung 26 an das Seitenwandteil 3 angeformt ist, bis schließlich gemäß Fig. 19 der Schnappbolzen 32 vollständig über den Haltevorsprung 38 geschoben ist und in diesem Zustand der Schnappsteg 39 von seiner ausgelenkten Lage in seine Ursprungsstellung gemäß Fig. 15 zurückfedert und dabei den Schnappbolzen 32 über den Haltevorsprung 37 bis in eine anliegende Stellung zurückschiebt. In dieser Position fluchtet die Durchgangsbohrung 33 des Schnappbolzens 32 mit einem angrenzenden Sackloch 42 des Seitenwandteils 3.

Gemäß Fig. 20 kann dann die Schnappverbindung dadurch endgültig arretiert werden, dass der Schlagbolzen 35 unter Überwindung der Sollbruchstelle 34 durch die Durchgangsbohrung 33 in das angrenzende Sackloch 42 getrieben wird, sodass über den Schlagbolzen 35 eine gesicherte Verbindung, insbesondere eine Auszugsicherung des Seitenwandteils 3 mit dem angrenzenden Sohlenwandflansch 13 des Wannenteils 2 der Steckrinne 1 gebildet ist.

In der Verrastungslage gemäß Fig. 20 greift schließlich der Dichtungskeil 41 des Sohlenwandflanschs 13 in die Dichtungsnut 37 des angrenzenden Seitenwandteils 3 ein und quetscht bestimmungsgemäß die eingelegte Dichtung 40 zur Ausbildung einer flüssigkeitsdichten Verbindung in diesem Bereich.

Die Ausbildung der Verbindung zwischen Seitenwandteil 3 und Sohlenwandflansch 13 erfolgt bei der Ausgestaltung des Sohlenwandflanschs 13 gemäß Fig. 21 bis 26 analog der Ausbildung der Verbindung gemäß den Fig. 15 bis 20. Unterschiedlich ist bei der Ausgestaltung der Verbindung gemäß Fig. 21 bis 26 lediglich die Ausbildung einer dichtenden Verbindung zwischen dem Wannenteil 2 und dem angrenzenden Seitenwandteil 3. Der Unterschied besteht in diesem Falle darin, dass an Stelle des an den Sohlenwandflansch 13 angeformten Dichtungskeils 41 ein Dichtungsstutzen 43 angeformt ist. Auch bei dieser Ausführung weist das angrenzende Seitenwandteil 3 eine Dichtungsnut 37 auf. Allerdings ist in diese Dichtungsnut 37 nicht eine Dichtung 40 eingelegt, sondern vielmehr ist an den Sohlenwandflansch 13 ein in Richtung des angrenzenden Seitenwandteils 3 vorspringender Dichtungsstutzen 43 angeformt, der bei geschlossener Verbindung gemäß Fig. 25 und 26 in die Dichtungsnut 37 unter Ausbildung einer dichtenden Verbindung eingreift.

Fig. 27 bis 30 zeigen den Verbindungsvorgang eines Zargenelementes 5 mit einem Seitenwandteil 3 bzw. mit dem in der Montagelage oberen Sohlenwandflansch 13', auf den das Zargenelement 5 im Wege der Kippmontage aufgesetzt wird.

Gemäß der Querschnittansicht in Fig. 27 ist an die Außenseite des Seitenwandteils 3 eine Aufnahmetasche 44 angeformt, in die ein in Richtung der Aufnahmetasche 44 vorspringendes Hakenelement 45 des Zargenelementes 5 eingreift. Bei dem Zargenelement 5 handelt es sich um ein im Wege der Umkantung herstellbares Blechprofil, das zunächst einen im Wesentlichen L-förmigen Aufnahmeabschnitt 46 aufweist, in den nach bestimmungsgemäßer Montage eine Rinnenabdeckung einlegbar ist. An dieses L-förmige Aufnahmeelement 46 ist das bereits erwähnte Hakenelement 45 angeformt. Auf der der Innenseite der Steckrinne 1 abgewandeten Außenseite des Zargenelementes 5 ist im Wege einer Umkantung ein Überstand 47 angeformt.

Gemäß Fig. 27 wird das Zargenelement 5 zunächst in einer gegenüber der Einbaulage nach außen verschwenkten Position über den oberen Sohlenwandflansch 13' aufgesetzt. Dabei übergreift das Hakenelement 45 bestimmungsgemäß den Sohlenwandflansch 13 auf der Innenseite. Im Laufe der weiteren Montage gemäß Fig. 28 bis 30 wird dann das Zargenelement 5 nach und nach immer weiter nach innen geklappt, bis schließlich das Hakenelement 45 gemäß Fig. 30 endgültig in der Aufnahmetasche 44 verrastet ist. Zusätzlich ist an den Überstand 47 eine Sicherungslasche 50 angeformt, die in der Verrastungsstellung des Zargenelementes 5 auf dem oberen Sohlenwandflansch 13' in einen entsprechenden Aufnahmeabschnitt 46 zwischen der Außenverrippung 7 des Seitenwandteils 3 eingeklappt werden kann, sodass die Sicherungslasche 50 in dieser Stellung den Seitenwandflansch 4' untergreift. Hierdurch ist eine Auszugsicherung für das Zargenelement 5 in der endgültigen Montageposition realisiert.

Die endgültige Montageposition des Zargenelementes 5 auf dem Seitenwandteil 3 ist auch in der perspektivischen Ansicht gemäß Fig. 7 dargestellt. Wie ebenfalls aus dieser Darstellung ersichtlich, ist an den Überstand 47 die bereits erwähnte Sicherungslasche 50 bzw. genauer gesagt mehrere Sicherungslaschenpaare 50 derart angeformt, dass die eingeklappten Sicherungslaschen 50 in die entsprechenden Aufnahmeabschnitte 46 zwischen der Außenverrippung 7 eingreifen und somit eine Auszugsicherung für das Zargenelement 5 darstellen. Gemäß der Darstellung in Fig. 31 ist eine der beiden Sicherungslaschen 50 des Laschenpaares eingeklappt, während die andere Sicherungslasche 50 noch nicht eingeklappt ist.

Vorstehend ist somit eine Steckrinne 1 beschrieben, die in einfacher aber sicherer Weise zur Ausbildung einer flüssigkeitsdichten Entwässerungsrinne zusammengefügt werden kann, indem die beiden Seitenwandteile 3, 3' auf ein zentrales Wannenteil 2 beidseits aufgesteckt werden, wobei die Seitenwandteile 3, 3' identisch ausgebildet sind, sodass mit dem immer selben Seitenwandteil 3, 3' sowohl das linke als auch das rechte Seitenwandteil 3, 3' realisiert werden können, sodass für die Herstellung der Seitenwandteile 3, 3' nur ein Werkzeug benötigt wird. Gleichzeitig können die Seitenwandteile 3, 3' mit einem Zargenelement 5, 5' zur Aufnahme einer Rinnenabdeckung 6 im Wege einer einfachen Kippmontage verbunden werden.

**BEZUGSZEICHENLISTE**

| | | | |
|---|---|---|---|
| 1 | Steckrinne | 26, 26' | Schnappausnehmung |
| 2 | Wannenteil | 27 | Rastausnehmung der 1. |
| 3, 3' | Seitenwandteil | 28 | Fangführung der |
| 4, 4' | Seitenwandflansch | | Rastausnehmung 2. Fangführung |
| 5, 5' | Zargenelement | 30 | Rastausnehmung der |
| 6 | Rinnenabdeckung | | 3. Fangführung |
| 7 | Außenverrippung | 31 | Indexaufnahme |
| 10 | Anschlussstutzen | 32 | Schnappbolzen |
| 11 | Abbund | 33 | Durchgangsbohrung |
| 12 | Sohle | 34 | Sollbruchstelle |
| 13, 13' | Sohlenwandflansch | 35 | Schlagbolzen |
| 14 | Mittellinie | 36 | Gleitbahn |
| 15 | Indexvorsprung | 37 | Dichtungsnut |
| 16, 16' | Schnappelement | 38 | Haltevorsprung |
| 17 | Rastvorsprung der 1. Fangführung | 39 40 | Schnappsteg Dichtung |
| 18 | Rastvorsprung der 2. Fangführung | 41 42 | Dichtungskeil Sackloch |
| 20 | Rastvorsprung der 3. Fangführung | 43 | Dichtungsstutzen |
| 21 | Federelement | 44 | Aufnahmetasche |
| 22 | Muffenelement | 45 | Hakenelement |
| 23 | Seitenfederelement | 46 | Aufnahmeabschnitt |
| 24 | Seitenmuffenelement | 47 | Überstand |
| 25 | Innenseite | 50 | Sicherungslasche |

## Patentansprüche

1. Mehrteilige Steckrinne (1) mit einem zumindest annähernd U-förmigen Wannenteil (2), das eine Sohle (12) umfasst, die beidseits von zwei Sohlenwandflanschen (13, 13') begrenzt ist, und zwei Seitenwandteilen (3, 3'), die beidseitig derart auf die Sohlenwandflansche (13, 13') aufsteckbar sind, dass die Seitenwandteile (3, 3') mit dem Wannenteil (2) eine zumindest annähernd U-förmige Entwässerungsrinne bilden, wobei die Seitenwandteile (3, 3') jeweils mit dem Wannenteil (2) mittels einer gestuften Fügetechnik derart verbunden sind, dass zunächst die Seitenwandteile (3, 3') mittels wenigstens zweier Fangführungen in ihren Freiheitsgraden der Relativbeweglichkeit gegenüber dem Wannenteil (2) begrenzt werden, wobei die Fangführungen mittels jeweils in Richtung der angrenzenden Seitenwandteile (3, 3') vorspringender Rastvorsprünge (17, 18, 20), die in jeweils korrelierende Ausnehmungen (27, 28, 30) der angrenzenden Seitenwandteile (3, 3') eingreifen, realisiert sind,
**dadurch gekennzeichnet, dass**
die Rastvorsprünge (17, 18, 20) der Fangführungen sich hinsichtlich ihrer Länge derart unterscheiden, dass sie im Fügevorgang zeitlich nacheinander mit den Ausnehmungen (27, 28, 30) der Seitenwandteile (3, 3') in Eingriff bringbar sind und anschließend jeweils mittels einer Schnappverbindung endgültig in ihrer Verbindungslage arretierbar sind, wobei eine erste Fangführung das jeweilige Seitenwandteil (3, 3') entgegen seiner Beweglichkeit längs zum Wannenteil (2) fixiert und die im Fügevorgang zeitlich nachfolgend eingreifende zweite Fangführung das Seitenwandteil (3, 3') entgegen seiner Relativbeweglichkeit quer zur Längserstreckung des Wannenteils (2) fixiert.

2. Steckrinne (1) nach Anspruch 1, **dadurch gekennzeichnet, dass** die Seitenwandteile (3, 3') jeweils mit einer dritten Fangführung entgegen ihrer Relativbeweglichkeit orthogonal zur Längs- und Quererstreckung des Wannenteils (2) fixierbar sind, wobei die dritte Fangführung im Fügevorgang des Seitenwandteils (3, 3') mit dem Wannenteil (2) dem Eingriff der ersten und zweiten Fangführung zeitlich nachgeordnet ist.

3. Steckrinne (1) nach Anspruch 2, **dadurch gekennzeichnet, dass** die über die Sohlenwandflasche (13, 13') in Richtung der angrenzenden Seitenwandteile (3, 3') vorspringenden Rastvorsprünge (17, 18, 20) und/oder die Ausnehmungen (27, 28, 30) der Seitenwandteile (3, 3') in Abhängigkeit von der jeweils zu unterbindenden Relativbeweglichkeit des Seitenwandteils (3, 3') gegenüber dem Wannenteil (2) einander unterschiedlich ausgebildet sind.

4. Steckrinne (1) nach einem oder mehreren der vorhergehenden Ansprüche, **dadurch gekennzeichnet, dass** die Fangführungen jeweils mittels paarweise ausgebildeter Rastvorsprünge (17, 18, 20) der Sohlenwandflanschen (13, 13') und jeweils korrelierender Ausnehmungen (27, 28, 30) für diese Rastvorsprünge (17, 18, 20) in den jeweils angrenzenden Seitenwandteilen (3, 3') realisiert sind.

5. Steckrinne (1) nach Anspruch 4, **dadurch gekennzeichnet, dass** die Fangführungspaare und/oder die jeweiligen Rastvorsprungspaare (17, 18) der Sohlenwandflansche (13, 13'), sowie die korrelierenden Ausnehmungspaare (27, 28) der angrenzenden Seitenwandteile (3, 3') jeweils derart einander symmetrisch zu einer gedachten Mittellinie (14) quer zur Längserstreckung der Steckrinne (1) von innen nach außen angeordnet sind, dass das in der Fügereihenfolge zuerst in Eingriff geratende erste Fangführungspaar innenliegend symmetrisch zu der gedachten Mittellinie (14) angeordnet ist und das in der Fügereihenfolge nachfolgende zweite Fangführungspaar weiter außerhalb angeordnet ist.

6. Steckrinne (1) nach einem oder mehreren der vorhergehenden Ansprüche, **dadurch gekennzeichnet, dass** die Sohlenwandflansche (13, 13') jeweils mit einem in Richtung des jeweils angrenzenden Seitenwandteils (3, 3') vorspringenden Indexvorsprung (15) versehen sind, der sicherstellt, dass das jeweilige Seitenwandteil (3, 3') nur lage- und seitenrichtig auf dem angrenzenden Sohlenwandflansch (13, 13') aufsetzbar ist, wobei nur in der korrekten Verbindungsposition des Seitenwandteils (3, 3') mit dem Wannenteil (2) der Indexvorsprung (15) in einer korrespondierenden Indexaufnahme (31) des Seitenwandteils (3, 3') aufgenommen ist.

7. Steckrinne (1) nach einem oder mehreren der vorhergehenden Ansprüche, **dadurch gekennzeichnet, dass** die im Fügevorgang der Seitenwandteile (3, 3') mit den Sohlenwandflanschen (13, 13') nachfolgende Schnappverbindung mittels zweier Schnappverbindungspaare realisiert ist, wobei die Schnappverbindungspaare jeweils zwei in Richtung der jeweils angrenzenden Seitenwandteile (3, 3') vorspringende Schnappelemente (16, 16') umfassen, die ihrerseits jeweils einen Schnappbolzen (32) umfassen, der über einen elastisch angeformten Schnappsteg (39) mit dem Sohlenwandflansch (13, 13') verbunden ist, und jeweils zwei korrespondierende Schnappaufnehmungspaare (26, 26') in den Seitenwandteilen (3, 3'), ihrerseits jeweils umfassend zwei korrespondierende Haltevorsprünge (38), oberhalb derer die Schnappbolzen (32) der Schnappelemente (16, 16') des Wannenteils (2) in ihrer Verbindungslage verrasten.

8. Steckrinne (1) nach Anspruch 7, **dadurch gekennzeichnet, dass** die Schnappbolzen (32) mit einer zentralen Durchgangsbohrung (33) versehen sind, die in der Verbindungslage auf der dem Haltevorsprung (38) des jeweiligen Seitenwandteils (3, 3') abgewandten Seite mit einem über eine oder mehrere Sollbruchstelle(n) (34) angeformten Schlagbolzen (35) verschlossen ist, wobei dieser Schlagbolzen (35) in der Verbindungslage zur Realisierung einer Auszugsicherung durch die Durchgangsbohrung (33) des Schnappbolzens (32) hindurch in ein korrespondierendes Sackloch (42) des jeweiligen Seitenwandteils (3, 3') derart schlagbar ist, dass anschlie-ßend mittels des arretierten Schnappbolzens (32) das Schnappelement (16, 16') mit dem Seitenwandteil (3, 3') in der endgültigen Verbindungslage des Seitenwandteils (3, 3') mit dem angrenzenden wannenteil (2) fest verbunden ist.

9. Steckrinne (1) nach einem oder mehreren der vorhergehenden Ansprüche, **dadurch gekennzeichnet, dass** das Seitenwandteil (3, 3') und/oder das Wannenteil (2) mit einem sich über die gesamte Länge erstreckenden Dichtungsstreifen (40) versehen ist, der in der Verbindungslage von Seitenwandteil (3, 3') und Wannenteil (2) die Verbindung im Bereich der Verbindungsnut abdichtet.

10. Steckrinne (1) nach einem oder mehreren der vorhergehenden Ansprüche, **dadurch gekennzeichnet, dass** auf die Seitenwandteile (3, 3'), vorzugsweise in der Verbindungslage des Seitenwandteils (3, 3') mit dem Wannenteil (2), im Wege einer Kippmontage mittels einer weiteren Schnappverbindung ein Zargenelement (5, 5') aufsetzbar ist.

11. Steckrinne (1) nach Anspruch 10, **dadurch gekennzeichnet, dass** das Zargenelement (5, 5') ein im Wesentlichen durch Umkäntung herstellbares Blechprofil mit einem L-förmigen Aufnahmeabschnitt (46) für eine Rinnenabdeckung (6) umfasst, an dem ein in der Einbaulage die Innenseite des jeweils angrenzenden Seitenwandteils (3, 3') übergreifendes Hakenelement (45) angeformt ist.

12. Steckrinne (1) nach Anspruch 10 oder 11, **dadurch gekennzeichnet, dass** das Zargenelement (5, 5') mittels einer Kippmontage derart montierbar ist, dass das Zargenelement (5, 5') zunächst in einer gegenüber der endgültigen Einbaulage nach außerhalb der Steckrinne (1) verschwenkten Position derart auf den jeweils angrenzenden Seitenwandflansch (4, 4') aufsetzbar ist, dass in dieser Position das Hakenelement (45) die angrenzende Innenkante des Seitenwandflanschs (4, 4') übergreift und anschließend das Zargenelement (5, 5') nach und nach weiter nach innen verschwenkbar ist, bis das an das Zargenelement (5, 5') angeformte Hakenelement (45) über eine am Seitenwandteil (3, 3') angeformte Gleitbahn (36) in seine endgültige Rastposition eingreift.

13. Steckrinne (1) nach einem der Ansprüche 10 bis 12, **dadurch gekennzeichnet, dass** in der Verrastungsposition des Zargenelementes (5, 5') auf dem Seitenwandteil (3, 3') die außenseitige Oberkante des angrenzenden Seitenwandflanschs (4, 4') von einem Überstand (47) des Zargenelementes (5, 5') übergegriffen ist, wobei an diesen Überstand (47) über die Länge des Zargenelementes (5, 5') voneinander beabstandet angeordnete Sicherungslaschen (50) verschwenkbar angeformt sind, die bei lagerichtiger Montage des Zargenelementes (5, 5') in entsprechende außenseitige Aufnahmetaschen (44) des angrenzenden Seitenwandteils (3, 3') zur Realisierung einer Auszugsicherung für das Zargenelement (5, 5') einklappbar sind.

14. Steckrinne (1) nach einem der Ansprüche 10 bis 13, **dadurch gekennzeichnet, dass** durch die Relativposition der inwändigen Aufnahmetaschen (44) entlang der Innenseite der Seitenwandteile (3, 3') zur Aufnahme der Hakenelemente (45) des Zargenelementes (5, 5') die lagerichtige Montage des Zargenelementes (5, 5') auf dem jeweiligen Seitenwandteil (3, 3') vorgegeben ist.

## Claims

1. A multi-part plug-in gutter (1), comprising an at least approximately U-shaped trough part (2) having a sole (12) which is delimited on both sides by two sole wall flanges (13, 13') and two side wall parts (3, 3') which can be push-fitted on both sides onto the sole wall flanges (13, 13') in such a way that the side wall parts (3, 3') form an at least approximately U-shaped drainage channel with the trough part (2), wherein the side wall parts (3, 3') are each connected to the trough part (2) by means of a stepped joining technique in such a way that at first the side wall parts (3, 3') are limited in their degrees of freedom of the relative mobility in relation to the trough part (2) by means of at least two catch guides, wherein the catch guides are realized by means latching projections (17, 18, 20) which project in each case in the direction of the adjoining side wall parts (3, 3') and engage into respective correlating recesses (27, 28, 30) of the adjoining side wall parts (3, 3'), **characterized in that** the latching projections (17, 18, 20) of the catch guides differ in terms of their length such that they can be brought into engagement one after the other in respect of time with the recesses (27, 28, 30) of the side wall parts (3, 3') in the joining process, and can subsequently be finally fixed in their connecting position by means of a snap-on connection, wherein a first catch guide fixes the respective side wall part (3, 3') longitudinally relative to the trough part (2) against its mobility, and the second catch guide, which engages subsequently in respect of time in the joining process, fixes the side wall part (3, 3') transversely relative to the longitudinal extension of the trough part (2) against its relative mobility.

2. A plug-in gutter (1) according to claim 1, **characterized in that** the side wall parts (3, 3') can each be fixed with a third catch guide against their relative mobility orthogonally to the longitudinal and transverse extension of the trough part (2), wherein the third catch guide, in the joining process of the side wall part (3, 3') to the trough part (2), is provided in respect of time after the engagement of the first and second catch guide.

3. A plug-in gutter (1) according to claim 2, **characterized in that** the latching projections (17, 18, 20) which protrude beyond the sole wall flanges (13, 13') in the direction of the adjoining side wall parts (3, 3') and/or the recesses (27, 28, 30) of the side wall parts (3, 3') are formed different from each other depending on the relative mobility of the side wall part (3, 3') in relation to the trough part (2) to be suppressed.

4. A plug-in gutter (1) according to one or more of the preceding claims, **characterized in that** the catch guides are each realized by means of latching projections (17, 18, 20), which are respectively formed in pairs, of the sole wall flanges (13, 13'), and respective correlating recesses (27, 28, 30) for said latching projections (17, 18, 20) in the respectively adjoining side wall parts (3, 3').

5. A plug-in gutter (1) according to claim 4, **characterized in that** the pairs of catch guides and/or the respective pairs of latching projections (17, 18) of the sole wall flanges (13, 13'), as well as the correlating recess pairs (27, 28) of the adjoining side wall parts (3, 3'), are each arranged symmetrical to each other with respect to an imaginary central line (14) transversely to the longitudinal extension of the gutter (1) from the inside to the outside, such that the first pair of catch guides, which comes first into engagement in the joining sequence, is arranged inwardly symmetrical with respect to the imaginary central line (14), and the second pair of catch guides, which follows subsequently in the joining sequence, is arranged further outside.

6. A plug-in gutter (1) according to one or more of the preceding claims, **characterized in that** the sole wall flanges (13, 13') are each provided with an index projection (15) projecting in the direction of the respectively adjoining side wall part (3, 3'), which ensures that the respective side wall part (3, 3') can be placed on the adjoining sole wall flange (13, 13') only in the correct position and in the correct manner, wherein the index projection (15) is accommodated in a corresponding index receptacle (31), of the side wall part (3, 3') only in the correct joining position of the side wall part (3, 3') to the trough part (2).

7. A plug-in gutter (1) according to one or more of the preceding claims, **characterized in that** the snap-on connection which follows the joining process of the side wall parts (3, 3') to the sole wall flanges (13, 13') is realized by means of two snap-on connection pairs, wherein the snap-on connection pairs each comprise two snap-on elements (16, 16') projecting in the direction of the respectively adjoining side wall parts (3, 3'), which on their part comprise a respective snap-on bolt (32) which is connected via an elastically integrally formed snap-on web (39) to the sole wall flange (13, 13'), and two respective corresponding snap-on receiving pairs (26, 26') in the side wall parts (3, 3'), which each respectively comprise two corresponding retaining projections (38), above which the snap-on bolts (32) of the snap-on elements (16, 16') of the trough part (2) latch in their connecting position.

8. A plug-in channel according to claim 7, **characterized in that** the snap-on bolts (32) are provided with a central through-bore (33) which, in the connecting position, is sealed in the joining position with one striking bolt (35), which is integrally formed via one or several predetermined breaking point(s) (34), on the side facing away from the retaining projection (38) of the respective side wall part (3, 3'), wherein said striking bolt (35) can be struck in the connecting position through the through-hole (33) of the snap-on bolt (32) into a corresponding pocket hole (42) of the respective side wall part (3, 3') for realizing a withdrawal protection means in such a way that subsequently the snap-on element (16, 16') is rigidly connected by means of the locked snap-on bolt (32) to the side wall part (3, 3') in the final connecting position of the side wall part (3, 3') to the adjoining trough part (2).

9. A plug-in gutter (1) according to one or more of the preceding claims, **characterized in that** the side wall part (3, 3') and/or the trough part (2) is provided with a sealing strip (40) which extends over the entire length and which, in the connecting position of the side wall part (3, 3') and trough part (2), seals the connection in the region of the connecting groove.

10. A plug-in gutter (1) according to one or more of the preceding claims, **characterized in that** on the side wall parts (3, 3'), preferably in the connecting position of the side wall part (3, 3') with the trough part (2), a frame element (5, 5') can be push-fitted by way of tilt mounting by means of a further snap-on connection.

11. A plug-in gutter (1) according to claim 10, **characterized in that** the frame element (5, 5') comprises a sheet metal profile which can be produced essentially by means of a folded-back portion and has an L-shaped receiving section (46) for a gutter cover (6) on which a hook element (45) is integrally formed, which hook element engages in the installed position beyond the inner side of the respectively adjoining side wall part (3, 3').

12. A plug-in gutter (1) according to claim 10 or 11, **characterized in that** the frame element (5, 5') can be mounted by means of tilt mounting in such a way that the frame element (5, 5') can initially be push-fitted onto the respectively adjoining side wall flange (4, 4') in a position which is pivoted outside of the plug-in gutter (1) in relation to the final installation position, that in this position the hook element (45) engages over the adjoining inner edge of the side wall flange (4, 4'), and subsequently the frame element (5, 5') can gradually be pivoted further inwards until the hook element (45), which is integrally formed on the frame element (5, 5'), engages into its final latching position via a sliding track (36) integrally formed on the side wall part (3, 3').

13. A plug-in gutter (1) according to one of the claims 10 to 12, **characterized in that** in the latching position of the frame element (5, 5') on the side wall part (3, 3') an excess portion (47) of the frame element (5, 5') engages beyond the exterior upper edge of the adjoining side wall flange (4, 4') on the side wall part (3, 3'), wherein securing tabs (50), which are arranged spaced from each other over the length of the frame element (5, 5'), are pivotably integrally formed on said excess portion (47), which securing tabs, in the event of positionally correct mounting of the frame element (5, 5'), can be folded into respectively exterior receiving pockets (44) of the adjoining side wall part (3, 3') for realizing a withdrawal protection means for the frame element (5, 5').

14. A plug-in gutter according to one of the claims 10 to 13, **characterized in that** the positionally correct mounting of the frame element (5, 5') on the respective side wall part (3, 3') is predetermined by the relative position of the inner-wall receiving pockets (44) along the inner side of the side wall parts (3, 3') for accommodating the hook elements (45) of the frame element (5, 5')

## Revendications

1. Rigole à emboîter (1) en plusieurs parties avec une partie en auge (2) approximativement en forme de U qui comprend un fond (12) délimité de part et d'autre par deux flasques de paroi de fond (13, 13') et deux parties de paroi latérale (3, 3') qui peuvent être enclenchées de part et d'autre sur les brides de paroi de fond (13, 13') de telle sorte que les parties de paroi latérale (3, 3') forment avec la partie en auge (2) une rigole d'évacuation de l'eau au moins approximativement en forme de U, les parties de paroi latérale (3, 3') étant assemblées chacune à la partie en auge (2) par une technique d'assemblage par étapes de telle façon que la liberté de mouvement relatif des parties de paroi latérale (3, 3') est d'abord délimitée au moyen d'au moins deux guides de rétention par rapport à la partie en auge (2), les guides de rétention étant réalisés au moyen de saillies d'enclenchement (17, 18, 20) qui font saillie chacune en direction des partie de paroi latérale (3, 3') limitrophes et se mettent en prise dans des creux (27, 28, 30) correspondants des parties de paroi latérale (3, 3') correspondantes, **caractérisée en ce que** les saillies d'emboîtement (17, 18, 20) des guides de rétention ont une longueur différente, de telle sorte qu'elles peuvent être mises en prise au cours de l'opération d'assemblage, les unes après les autres, dans les creux (27, 28, 30) des parties de paroi latérale (3, 3'), puis bloquées définitivement dans leur position d'assemblage au moyen chacune d'un assemblage enclenché, un premier guide de rétention fixant la partie de paroi latérale (3, 3') correspondante pour empêcher son mouvement dans le sens longitudinal par rapport à la partie en auge (2) et le deuxième guide de rétention, qui se met en prise ensuite au cours de l'opération d'assemblage, fixant la partie de paroi latérale (3, 3') pour empêcher son mouvement relatif transversal par rapport à l'étendue longitudinale de la partie en auge (2).

2. Rigole à emboîter (1) selon la revendication 1, **caractérisée en ce que** les parties de paroi latérale (3, 3') peuvent être fixées chacune avec un troisième guide de rétention pour empêcher leur mouvement relatif perpendiculairement à l'étendue longitudinale et transversale de la partie en auge (2), le troisième guide de rétention faisant suite dans le temps, pendant l'opération d'assemblage de la partie de paroi latérale (3, 3') à la partie en auge (2), à la mise en prise du premier guide de rétention et du deuxième.

3. Rigole à emboîter (1) selon la revendication 2, **caractérisée en ce que** les saillies d'enclenchement (17, 18, 20) dépassant des brides de paroi de fond (13, 13') en direction des parties de paroi latérale (3, 3') contiguës et/ou les creux (27, 28, 30) des parties de paroi latérale (3, 3') sont différents les uns des autres en fonction de la mobilité relative de la partie de paroi latérale (3, 3') par rapport à la partie en auge (2) qu'ils doivent empêcher.

4. Rigole à emboîter (1) selon une ou plusieurs des revendications précédentes, **caractérisée en ce que** les guides de rétention sont réalisés chacun au moyen de paires de saillies d'enclenchement (17, 18, 20) des brides de paroi de fond (13, 13') et de creux (27, 28, 30) correspondant à ces saillies d'enclenchement (17, 18, 20) dans les parties de paroi latérale (3, 3') limitrophes.

5. Rigole à emboîter (1) selon la revendication 4, **caractérisée en ce que** les paires de guides de rétention et/ou les paires de saillies d'enclenchement (17, 18) des brides de paroi de fond (13, 13'), ainsi que les paires de creux (27, 28) correspondantes des parties de paroi latérale (3, 3') limitrophes sont disposées de l'intérieur vers l'extérieur de façon symétrique par rapport à une ligne centrale imaginaire (14) transversale par rapport à la longueur de la rigole à emboîter (1), de telle sorte que la première paire de guides de rétention à se mettre en prise dans l'ordre d'assemblage est disposée sur l'intérieur de façon symétrique à la ligne médiane imaginaire (14) et la deuxième paire de guides de rétention qui lui fait suite au cours de l'opération d'assemblage est disposée plus loin vers l'extérieur.

6. Rigole à emboîter (1) selon une ou plusieurs des revendications précédentes, **caractérisée en ce que** les brides de paroi de fond (13, 13') sont munies chacune d'une saillie d'alignement (15) qui dépasse en direction de la partie de paroi latérale (3, 3') limitrophe et qui assure que la partie de paroi latérale (3, 3') en question ne pourra être posée sur la bride de paroi de fond (13, 13') limitrophe que dans une position et une latéralisation correctes, la saillie d'alignement (15) n'étant reçue dans un réceptacle d'alignement (31) correspondant de la partie de paroi latérale (3, 3') que lorsque la partie de paroi latérale (3, 3') se trouve dans la position correcte d'assemblage avec la partie en auge (2).

7. Rigole à emboîter (1) selon une ou plusieurs des revendications précédentes, **caractérisée en ce que** l'assemblage enclenché suivant dans l'opération d'assemblage des parties de paroi latérale (3, 3') avec les brides de paroi de fond (13, 13') est réalisé au moyen de deux paires d'assemblages enclenchés, les paires d'assemblages enclenchés comprenant deux éléments d'enclenchement (16, 16') faisant saillie en direction des parties de paroi latérale (3,3') limitrophes, qui comprennent chacun un boulon d'enclenchement (32) relié à la bride de paroi de fond (13, 13') par une barrette d'enclenchement (39) mise en forme de façon élastique et deux paires de réceptacles d'enclenchement (26,26') correspondants dans les parties de paroi latérale (3, 3'), comprenant chacun deux saillies de rétention (38) correspondantes au-dessus desquelles les boulons d'enclenchement (32) des éléments d'enclenchement (16, 16') de la partie en auge (2) s'enclenchent dans leur position d'assemblage.

8. Rigole à emboîter (1) selon la revendication 7, **caractérisée en ce que** les boulons d'enclenchement (32) sont munis d'un trou de passage central (33) qui est fermé, dans la position d'assemblage, sur le côté opposé à la saillie de rétention (38) de la partie de paroi latérale (3, 3') correspondante, par un boulon de percussion (35) formé par-dessus un ou plusieurs points de rupture volontaire (34), lequel boulon de percussion (35) peut être percuté dans la position d'assemblage à travers le trou de passage (33) du boulon d'enclenchement (32) pour réaliser une sécurité contre l'extraction et enfoncé dans un trou borgne (42) correspondant de la partie de paroi latérale (3, 3'), de telle manière que l'élément d'enclenchement (16, 16') soit ensuite assemblé à demeure avec la partie de paroi latérale (3, 3'), au moyen du boulon d'enclenchement (32) bloqué, dans la position d'assemblage définitive avec la partie en auge (2) limitrophe.

9. Rigole à emboîter (1) selon une ou plusieurs des revendications précédentes, **caractérisée en ce que** la partie de paroi latérale (3, 3') et/ou la partie en auge (2) sont munies d'une bande d'étanchéité (40) qui s'étend sur toute la longueur et qui assure l'étanchéité de l'assemblage au niveau de la rainure d'assemblage dans la position d'assemblage de la partie de paroi latérale (3, 3') et de la partie en auge (2).

10. Rigole à emboîter (1) selon une ou plusieurs des revendications précédentes, **caractérisée en ce qu'**un élément de châssis (5, 5') peut être posé sur les parties de paroi latérale (3, 3') au moyen d'un autre assemblage enclenché, de préférence dans la position d'assemblage de la partie de paroi latérale (3, 3') avec la partie en auge (2), en vue d'un montage basculant.

11. Rigole à emboîter (1) selon la revendication 10, **caractérisée en ce que** l'élément de châssis (5, 5') comprend une section de réception (46) en forme de L, pouvant être fabriquées par pliage du bord, pour un couvercle de rigole (6) sur lequel est formé un élément en crochet (45) saisissant la face intérieure de la partie de paroi latérale (3, 3') correspondante par dessus dans la position de montage.

12. Rigole à emboîter (1) selon la revendication 10 ou 11, **caractérisée en ce que** l'élément de châssis (5, 5') peut être monté, au moyen d'un montage basculant, de telle manière que l'élément de châssis (5, 5') puisse d'abord être posé sur la bride de paroi latérale (4, 4') limitrophe, dans une position basculée vers l'extérieur de la rigole à emboîter (1) par rapport à la position de montage définitive, de telle manière que dans cette position, l'élément en crochet (45) passe par-dessus le bord intérieur limitrophe de la bride de paroi latérale (4, 4') et que l'élément de châssis (5, 5') bascule ensuite progressivement de plus en plus loin vers l'intérieur jusqu'à ce que l'élément de crochet (45) formé sur l'élément de châssis (5, 5') se mette en prise dans sa position d'emboîtement définitive en passant par une glissière (36) formée sur la partie de paroi latérale (3, 3').

13. Rigole à emboîter (1) selon l'une des revendications 10 à 12, **caractérisée en ce que** dans la position d'enclenchement de l'élément de châssis (5, 5') sur la partie de paroi latérale (3, 3'), le bord supérieur extérieur de la bride de paroi latérale (4, 4') limitrophe est saisi par dessus par un débordement (47) de l'élément de châssis (5, 5'), des pattes de fixation (50) distantes les unes des autres étant formées avec possibilité de basculement sur ce débordement (47) sur la longueur de l'élément de châssis (5, 5') et pouvant être rabattues, si l'élément de châssis (5, 5') est monté dans la position correcte, dans des poches de réception (44) extérieures correspondantes de la partie de paroi latérale (3, 3') limitrophe afin de réaliser une sécurité contre l'extraction pour l'élément de châssis (5, 5').

14. Rigole à emboîter (1) selon l'une des revendications 10 à 13, **caractérisée en ce que** la position relative des poches de réception (44) intérieures le long de la face intérieure des parties de paroi latérale (3, 3') pour la réception des éléments en crochet (45) de l'élément de châssis (5, 5') détermine le montage dans la position correcte de l'élément de châssis (5, 5') sur la partie de paroi latérale (3, 3') correspondante.
